# EUROPÄISCHE PATENTSCHRIFT

(11) **EP 0 364 878 B1**
(45) Veröffentlichungstag und Bekanntmachung des Hinweises auf die Patenterteilung: **16.06.1993**
(21) Anmeldenummer: 89118930.0
(22) Anmeldetag: 12.10.1989
(51) Int. Cl.: E05B 17/22

(54) **Schliessvorrichtung**
Locking device
Serrure

(30) Priorität: 21.10.1988 DE 3835913
(43) Veröffentlichungstag der Anmeldung: 25.04.1990
(73) Patentinhaber: Schulte-Schlagbaum Aktiengesellschaft, D-42553 Velbert (DE)
(72) Erfinder: Eisermann, Armin, D-5620 Velbert 1 (DE)
(74) Vertreter: Rieder, Hans-Joachim, Dr.

(56) Entgegenhaltungen:
- DE-B- 1 261 222
- FR-A- 604 231

## Beschreibung

Die Erfindung betrifft eine Schließvorrichtung gemäß Gattungsbegriff des Hauptanspruches.

Die bekannten Lösungen dieser Art (DE-B 12 61 222) sind als Schaltschlösser aufgebaut derart, daß bei Betätigung eines Spezialschlüssels eine Einbausicherung in dem Schloß gedreht wird, welche die Verschiebung des Schloßriegels bewirkt. Durch Schloßriegel und die Einbausicherung werden Schaltkulissen bewegt, die auf Kontaktfedersätze einwirken, wobei die elektrischen Kontakte unabhängig von dem Schlußriegel gesteuert sind. Die durch den Schlüssel betätigbare Einbausicherung ist mit Steuerscheiben verbunden, die unabhängig von der jeweiligen Stellung des Riegels auf elektrische Schaltelemente einwirken.

Aufgabe der Erfindung ist es, eine gattungsgemäße Schließvorrichtung so auszubilden, daß bei einfacher Bauform wesentliche Gebrauchsvorteile erzielt sind in Richtung Abfrage des Schließzustandes und/oder Registrierung stattgefundener Schließvorgänge.

Erreicht ist dies durch die in im Kennzeichen des Hauptanspruches angegebene Erfindung. Die Unteransprüche stellen vorteilhafte Weiterbildungen dar.

Zufolge dieser Ausgestaltung ist eine Schließvorrichtung gestaltet, bezüglich welcher man jederzeit an geeigneter Stelle anzeigen kann, in welchem Schließzustand - abgeschlossen oder offen - sie sich befindet. Bei elektrischer Speicherung der Signale, z.B. in zeitlicher Reihenfolge mit Daten und Uhrzeit, kann über längere Gebrauchszeiten registriert - und abgefragt - werden, wann und von wo - innen oder außen - eine Schließbetätigung stattfand. Ist der Innen- und der Außenhandhabe je eine Schaltscheibe zugeordnet, und beide Handhaben gleichlaufend, so ist die eine Schaltscheibe außer Wirkung zu lassen, wenn die andere arbeitet, so daß eine eindeutige Signalauswertung gegeben ist, hinsichtlich Innenbetätigung und Außenbetätigung. Ist auf der einen ein Elektromotor vorgesehen, so kann aus dessen Stromimpuls auch die Identifizierung abgeleitet werden, welche Seite betätigt wurde. Die diesbezüglich vorgeschlagene, spezielle elektromotorisch betriebene Schließvorrichtung bringt auch bei günstigster Unterbringung des Motors in dem sowieso vorhandenen Beschlagschild den erheblichen Vorteil, daß sie in einfachster Weise montiert werden kann, zum Beispiel auch an schon mit Einsteckschlössern ausgerüsteten Türen. Das vorhandene Beschlagschild läßt sich dabei abnehmen; das erfindungsgemäße Beschlagschild wird anmontiert; der am Beschlagschild gelagerte Kurbelarm tritt durch die Schließzylinder-Durchstecköffnung der normalen Einsteckschlösser in das Schloß hinein; der ausladende Abschnitt des Kurbelarmes greift am Riegelschließwerk an, entsprechend dem Schließglied des dort sonst sitzenden Schließzylinders. Auf diese Weise kann in günstigstem Aufbau eine Vielzahl von Türen zu einer gemeinsamen motorisch betriebenen Schließvorrichtung zusammengefaßt werden etwa dadurch, daß die Stromversorgung des Motors von einer entfernt liegenden zentralen Stelle aus veranlaßt wird, zum Beispiel zum gemeinsamen Öffnen oder Schließen einer Vielzahl von Türen. Andererseits kann jedoch auch ohne weiteres die diesbezügliche Befehlseinheit zur Stromversorgung des Motors im Beschlagschild selbst angeordnet sein. Dann erhält man eine völlig autarke Anbaueinheit. Die Befehlseinheit kann dabei aus einem schlüsselbetätigbaren Schließzylinder im Beschlagschild bestehen, beispielsweise im Knauf des Beschlagschildes oder vorzugsweise aus einem Permutationsschloß. Durch Einstellen des Permutationsschlosses auf das jeweilige Schlüsselgeheimnis erhält der Motor seine Stromversorgung, sei es in Öffnungs- oder in Schließrichtung. Vorteilhaft ist es dabei, wenn auch die Batterie im Beschlagschild angeordnet ist, in welchem Falle man lediglich vorzugsweise eine Notöffnungsfunktion vorsehen sollte für den Fall einer überraschenden Entladung der Batterie. Durch die Schaltscheibe auf der Kurbelarmwelle lassen sich die Operationen des Motors bzw. die jeweiligen Operationsstellungen des Motors über die Tasten oder Schalter, die von der Schaltscheibe angesteuert werden, abfragen. Dies ist insbesondere von Vorteil bei einer etwaigen Fernsteuerung einer oder mehrerer solcher Schließvorrichtungen. Hat die Schaltscheibe mehrere konzentrisch zueinander angeordnete Schaltspuren, so ergeben sich die verschiedensten Variationsmöglichkeiten hinsichtlich der Abfragung der jeweiligen Schaltzustände. Die entsprechende Abfragung kann dann auch mit einer Registriereinrichtung gekuppelt werden, um das gesamte Motor-Schloß innerhalb einer eigenen Logik arbeiten zu lassen. Setzt sich das schloßinnenseitige Ende der Kurbelarmwelle in einen Betätigungsdorn fort, der im gegenüberliegenden Beschlagschild lagert, so erhält man angesichts der doppelseitigen Lagerung eine erheblich stabilisierte Bauform und aber auch bei freidrehbarem Motor die stromlose Betätigung des gesamten Schlosses von der Rauminnenseite her. Handelt es sich um ein Schloß bzw. einen Beschlag bei dem die Schließfunktion durch elektrische Kupplung freigegeben wird, so kann durch Abfragung der Elektro-Kupplungsspannung und/oder der Kupplungsteile die Schließbetätigung und/oder die Seite identifiziert werden, auf welcher die Betätigung stattfand.

Der Gegenstand der Erfindung ist auf der beiliegenden Zeichnung in einem Ausführungsbeispiel dargestellt. Es zeigen:
- Fig. 1: eine stulpseitige Ansicht gegen die Tür mit der Schließvorrichtung der ersten Ausführungsform,
- Fig. 2: dieselbe Ansicht, teilweise im Längsschnitt bei einer zweiten Ausführungsform,
- Fig. 3: eine Vorderansicht auf das Beschlagschild gemäß Fig. 2,
- Fig. 4: eine Rückansicht gegen das Beschlagschild gemäß 2 und
- Fig. 5: einen Längsschnitt durch die weitere Variante.

Die Tür 1 ist mit dem Beschlagschild 2 und 3 ausgestattet. Das Beschlagschild 2 sitzt z. B. raumaußenseitig und das Beschlagschild 3 rauminnenseitig. Die Verbindungsschrauben 4 durchsetzen die Türe und das im Detail nicht näher dargestellte Einsteckschloß 5. Das Beschlagschild 2 weist den Außenknopf 6 auf. Das Beschlagschild 3 ist mit dem Drücker 7 ausgestattet, welcher in bekannter Weise über den Drückerdorn 8 eine Nuß des Schlosses betätigt, die gegebenenfalls auch über das Riegelschließwerk mittels eines Wechselhebels zurückziehbar sein kann.

Dem Beschlagschild 3 ist darüber hinaus der Betätigungsknopf 9 zugeordnet, dessen Betätigungsdorn 10 ist im Beschlagschild 3 gelagert. Er liegt fluchtend zum Wellenabschnitt 11 eines Kurbelarmes 12, dessen ausladender Abschnitt 13 am nicht dargestellten normalen Riegelschließwerk des Einsteckschlosses 5 angreift, beispielsweise unter Vermittlung von Zuhaltungen und mehrtourigen Riegelausnehmungen.

Der Kurbelarm 12 ist bei der Lösung nach Fig. 1 über einen Riemenantrieb R durch den Außenknopf 6 betätigbar, z. B. nachdem dieser Riemenantrieb R oder dergleichen über eine Befehlseinheit 23 -wie Zahlenschloß- in Wirkverbindung mit dem Kurbelarm 12 gebracht würde.

Sowohl auf dem Kurbelarm 12 wie auf dem Dorn 10 sitzen je eine Schaltscheibe 19 bzw. 19a. Erstere arbeitet stets mit dem Taster/Schalter S1 zusammen, und erzeugt so bei jedem Drehschritt ein elektrisches Signal. Der Schaltscheibe 19a ist der Taster/Schalter S2 zugeordnet. Dieser kommt in Wirkung, wenn man den Betätigungsknopf 9 zur Betätigung in Richtung des Pfeiles x herauszieht. Das dann vorliegende Schaltsignal ist also zu unterscheiden von demjenigen, welches bei Bedienung des Außenknopfes 6 auftritt. Die Signale werden vorzugsweise zeitabhängig und seitensortiert gespeichert.

Bei der Lösung gemäß Fig. 2-4 ist der Kurbelarm 12 ebenfalls im Beschlagschild 2 gelagert; er besitzt das Kegelrad 14. Dieses kämmt mit dem Gegenkegelrad 15 eines Elektromotors 16. Dieser Eelektromotor 16 ist ebenfalls im Schild 2 angeordnet, vorzugsweise in einer von der Schildrückseite vorgesehenen Öffnung 17. Er ist drehrichtungsumkehrbar und erhält seine Stromversorgung von zwei Batterien 18, die ebenfalls im Beschlagschild untergebracht sind, vorzugsweise in einem deckelöffenbaren Fach.

Auf der Welle des Kurbelarmes 12 sitzt wiederum eine Schaltscheibe 19. Diese hat mehrere zueinanderliegende, auf unterschiedlichen Kreisradien angeordnete Schaltvertiefungen 20, 21. Mit diesen Vertiefungen arbeiten Taster/Schalter zusammen. Sie fragen darüber den jeweiligen Drehwinkelstand des Kurbelarmes 12 ab, um beispielsweise diesen jeweiligen Betriebszustand an einen Rechner/Speicher 22 weiterzugeben. Der Inhalt des Speichers kann auch hier extern abgefragt werden. Im Beschlagschild 2 ist fernerhin die Befehlseinheit 23 in Form eines Tastenpermutationsschlosses vorgesehen. Durch Eintippen des entsprechenden Schlüsselgeheimnisses einschließlich Betätigung der Befehlstasten "Auf" oder "Zu" kann die jeweilige Stromversorgung - richtungsabhängig - des Motors initiiert werden. Liefert die Schaltscheibe 19 Signale, ohne daß der Motor 16 Strom hat, so wird ein Signal gebildet, was zur Betätigung des Betätigungsknopfes 9 gehört; liefert die Schaltscheibe 19 Signale unter Strom am Motor 16, so werden diese Signale als solche der Außenbetätigung identifiziert. Die Version der Fig. 5 zeigt einen Beschlag mit kuppelbarer Handhabe 25. Deren Dorn 26 kann durch Verschieben einer Büchse 27 gegen die Wirkung der Feder 28 mit dem zum Schloß reichenden Drückerdorn 29 gekuppelt werden. Diese Verschiebung kann mit einer Befehlseinheit B, gestaltet als Magnetkartenschloß gemäß EP 24 13 23, über die Blattfeder 30 erfolgen, welche auch noch von einer Schwinge 31 mittels des Magneten 32 bewegbar ist. Die Stellung der Blattfeder 30 wird von einem Taster 33 abgefragt.

Auf dem Dorn 26 und/oder -strichpunktiert dargestellt-auf der Büchse 27 sitzt die Schaltscheibe 19 bzw. 19a. Mit der Schaltscheibe 19 -abgefragt vom Taster/Schalter S1- werden alle Betätigungen der Handhabe 25 in Signale umgesetzt. Will man nur Funktions-Drehungen umsetzen -keine Leerdrehungen der Handhabe 25- so wird die Abfragung der Einkuppelstellung durch den Taster 33 beigezogen. Sitzt die Schaltscheibe auf der Büchse 27 so kommt sie erst durch Verlagerung derselben in Wirkung zum Taster S2. Auch kann die Bestromung der Spule des Magneten 32 als Signal abgezweigt werden; dann könnte der Elektroschalter 33 entfallen. Wenn man die Blattfeder 30 durchgehend gestaltet oder in die Ringnut R der Buchse 27 eingreifen läßt, kann der Schalter 33 auch Bewegungen registrieren, die vom Magneten 32 ausgehen.

## Patentansprüche

1. Schließvorrichtung an mit Innen- und Außen-Beschlag ausgerüstete Türen und zwischen den beiden Beschlägen (2,3) angeordnetem von innen und außen zu betätigendem Schloß (5) mit Kontakt oder Schalter (S1, S2) zur Erzeugung von elektrischen Signalen über die Schloßbetätigung, dadurch gekennzeichnet, daß Innenbetätigung und Außenbetätigung des Schlosses (5) durch zwei voneinander unabhängige elektrische Registrierungssignale erfaßt und in einem Speicher festgehalten sind.

2. Schließvorrichtung nach Anspruch 1, dadurch gekennzeichnet, daß die Registrierungssignale aus zwei bei der Schloßbetätigung mitgeschleppten Schaltscheiben (19,19a) abgeleitet sind.

3. Schließvorrichtung nach den Ansprüchen 1 und 2, dadurch gekennzeichnet, daß eine Schaltscheibe (19) auf einer Kurbelarmwelle (12) sitzt, die am Riegel-Schließwerk angreift und der zur gegenüberliegenden Türseite reichende Betätigungsdorn (10) ebenfalls eine Schaltscheibe (19a) trägt, die durch eine zur Schließbetätigung notwendige Axialverlagerung (x) des Betätigungsdornes (10) in Wirkungsstellung zum Kontakt/Schalter (S2) bringbar ist.

4. Schließvorrichtung nach Anspruch 1, dadurch gekennzeichnet, daß das Registrierungssignal der Innenbetätigung durch eine Schaltscheibe (19) und das Registrierungssignal der Außenbetätigung abgezweigt ist aus der Stromversorgung eines die Außenbetätigung durchführenden Motors (16).

5. Schließvorrichtung nach einem oder mehreren der vorhergehenden Ansprüche, dadurch gekennzeichnet, daß an der Rückseite des den Motor (16) und seine ihn steuernde Befehlseinheit (23) aufnehmenden Beschlagschildes (2) freifliegend ein im Beschlagschild (2) gelagerter, in das Schloß (5) ragender Kurbelarm (12) vorsteht, dessen ausladender Abschnitt (13) am Riegel-Schließwerk angreift.

6. Schließvorrichtung nach einem oder mehreren der vorhergehenden Ansprüche, dadurch gekennzeichnet, daß die Befehlseinheit (23) als Permutationsschloß gestaltet ist.

7. Schließvorrichtung nach einem oder mehreren der vorhergehenden Ansprüche, gekennzeichnet durch eine im Beschlagschild (2) angeordnete Batterie (18) für die Motorstromversorgung.

8. Schließvorrichtung nach einem oder mehreren der vorhergehenden Ansprüche, dadurch gekennzeichnet, daß die Schaltscheibe (19) auf dem Dorn (26) einer vom Schloß entkuppelbaren Betätigungshandhabe (25) sitzt, dessen mittels einer Befehlseinheit (B) einrückbare Kupplungsstellung von einem Elektroschalter (33) abfragbar ist, zwecks Aktivierung der Schaltscheibe (19) als Lieferant der Registrierungssignale.

9. Schließvorrichtung nach einem oder mehreren der vorhergehenden Ansprüche, dadurch gekennzeichnet, daß eine Schaltscheibe (19a) auf dem beweglichen Abschnitt einer durch eine Befehlseinheit in Schließ-Wirkung bringbaren Kupplungsbüchse (27) sitzt, welche die Betätigungshandhabe (25) des Beschlages mit einem zum Schloß führenden Dorn verbindet, in welcher Kupplungsposition die Schaltscheibe (19a) in Wirkungsstellung zum Kontakt/Schalter (S2) steht.

## Claims

1. Locking device on doors fitted with inside and outside furniture, with a lock (5) which is arranged between the two furniture plates (2, 3) and can be operated from the inside and outside, with a contact or switch (S1, S2) for generating electrical signals on lock operation, characterised in that operation of the lock (5) from the inside and from the outside are detected by two electrical registering signals independent of each other and recorded in a memory.

2. Locking device according to claim 1, characterised in that the registering signals are derived from two switching plates (19, 19a) which are entrained during lock operation.

3. Locking device according to claims 1 and 2, characterised in that a switching plate (19) is mounted on a crank arm shaft (12) which engages the bolt locking mechanism, and the operating mandrel (10) which extends to the opposite side of the door also carries a switching plate (19a) which can be brought into the working position relative to the contact/switch (S2) by axial displacement (x) of the operating mandrel (10), which is necessary for locking operation.

4. Locking device according to claim 1, characterised in that the registering signal for operation from the inside by a switching plate (19) and the registering signal for operation from the outside is derived from the power supply of a motor (16) which performs operation from the outside.

5. Locking device according to one or more of the preceding claims, characterised in that projecting in overhanging relationship on the rear side of the furniture plate (2) which holds the motor (16) and its command unit (23) which controls it, is a crank arm (12) which is mounted in the furniture plate (2) and extends into the lock (5) and of which the protruding section (13) engages the bolt locking mechanism.

6. Locking device according to one or more of the preceding claims, characterised in that the command unit (23) is constructed as a combination lock.

7. Locking device according to one or more of the preceding claims, characterised by a battery (18) arranged in the furniture plate (2) for the motor power supply.

8. Locking device according to one or more of the preceding claims, characterised in that the switching plate (19) is mounted on the mandrel (26) of an operating handle (25) which can be uncoupled from the lock and of which the coupling position, which can be engaged by means of a command unit (B), can be scanned by an electric switch (33), for the purpose of activation of the switching plate (19) as the supplier of the registering signals.

9. Locking device according to one or more of the preceding claims, characterised in that a switching plate (19a) is mounted on the movable section of a coupling bush (27) which can be brought into locking operation by a command unit and which connects the operating handle (25) of the furniture plate to a mandrel leading to the lock, in which coupling position the switching plate (19a) is in the working position relative to the contact/switch (S2).

## Revendications

1. Dispositif de fermeture de porte équipé de garnitures intérieures et extérieures et d'une serrure (5) destinée à être actionnée de l'intérieur et de l'extérieur et disposée entre les deux garnitures (2, 3) ou des commutateurs (S1, S2) pour l'obtention de signaux électriques par la manoeuvre de la serrure, caractérisé en ce que les manoeuvres de l'intérieur et les manoeuvres de l'extérieur de la serrure (5) sont détectées par deux signaux d'enregistrement électrique indépendamment l'un de l'autre et sont conservés dans une mémoire.

2. Dispositif de fermeture selon la revendication 1, caractérisé en ce que les signaux d'enregistrement sont délivrés par deux disques de commutation (19, 19a) mis en mouvement par les manoeuvres de la serrure.

3. Dispositif de fermeture selon les revendications 1 et 2, caractérisé en ce que le disque de commutation (19) est disposé sur l'arbre d'une manivelle (12) en prise avec le mécanisme de pène de verrou et que la broche de manoeuvre (10) atteignant le côté opposé de la porte, porte également un disque de commutation (19a) qui peut être amené en position d'actionnement vers un contacteur commutateur (S2) par un déplacement axial nécessaire (X) de la broche de manoeuvre (10) pendant la manoeuvre de la serrure.

4. Dispositif de fermeture selon la revendication 1, caractérisé en ce que le signal d'enregistrement de la manoeuvre intérieures, au moyen d'un disque de commutation (19), et le signal d'enregistrement de la manoeuvre extérieure, sont dérivés de l'alimentation en courant d'un moteur (16) effectuant la manoeuvre extérieure.

5. Dispositif de fermeture selon l'une ou plusieurs des revendications précédentes, caractérisé en ce que, contre la paroi dorsale de la garniture (2) recevant le moteur (16) et l'unité de commande (23) qui actionne ce dernier est montée tournillionnant librement dans la garniture (2), une manivelle (12) pénétrant dans la serrure (5) et la partie débordante (13) de cette manivelle étant engagée dans le mécanisme de pène.

6. Dispositif de fermeture selon l'une ou plusieurs des revendications précédentes, caractérisé en ce que l'unité de commande (23) est une serrure à combinaisons.

7. Dispositif de fermeture selon l'une ou plusieurs des revendications précédentes, caractérisé par une batterie (18) disposée dans la garniture (2) pour l'alimentation en courant du moteur.

8. Dispositif de fermeture selon l'une ou plusieurs des revendications précédentes, caractérisé en ce que le disque de commutation (19) est disposé sur la broche (26) d'une poignée d'actionnement découplable de la serrure, dont la position d'accouplement débrayable au moyen d'une unité de commande (B) est détectable au moyen d'un commutateur électrique (33) afin de pouvoir activer le disque de commutation (19) en tant qu'émetteur du signal d'enregistrement.

9. Dispositif de fermeture selon l'une ou plusieurs des revendications précédentes, caractérisé en ce qu'un disque de commutation (19a) est disposé sur la partie mobile d'un manchon d'accouplement (27) pouvant être amené en position de fermeture au moyen de l'unité de commande, manchon qui relie la poignée d'accouplement (25) de l'ensemble avec une broche allant à la serrure, position d'accouplement dans laquelle le disque de commutation (19a) est en état de fonctionnement par rapport au contacteur commutateur S2).
